# EUROPÄISCHE PATENTSCHRIFT

(11) **EP 1 009 255 B1**
(45) Veröffentlichungstag und Bekanntmachung des Hinweises auf die Patenterteilung: **10.07.2002**
(21) Anmeldenummer: 98940245.8
(22) Anmeldetag: 04.08.1998
(51) Int. Cl.: A46D 3/04

(54) **VERFAHREN UND VORRICHTUNG ZUM HERSTELLEN VON BORSTENFELDERN SOWIE DAMIT HERGESTELLTES BORSTENFELD**
METHOD AND DEVICE FOR PRODUCING BRUSH BRISTLE AREAS AND BRUSH BRISTLE AREAS THUS PRODUCED
PROCEDE ET DISPOSITIF DE PRODUCTION DE ZONES DE FILAMENTS ET LES ZONES DE FILAMENTS AINSI PRODUITES

(30) Priorität: 02.09.1997 DE 19738256
(43) Veröffentlichungstag der Anmeldung: 21.06.2000
(73) Patentinhaber: F.A. Rueb Holding GmbH, 79677 Schönau (DE)
(72) Erfinder: RUEB, Fritz, Alfons, D-79677 Schönau (DE)
(74) Vertreter: Patent- und Rechtsanwaltssozietät, Maucher, Börjes & Kollegen
(86) Internationale Anmeldenummer: EP9804852
(87) Internationale Veröffentlichungsnummer: WO9911156

(56) Entgegenhaltungen:
- EP-A- 0 346 646
- US-A- 4 637 660
- US-A- 5 622 411

## Beschreibung

Die Erfindung betrifft ein Verfahren zum Herstellen von Borstenfeldern für Bürsten, wobei Büschel von Kunststoffborsten in Lochungen einer Halteplatte eingeführt und die ihren späteren freien Arbeitsenden abgewandten Enden miteinander verschmolzen und dadurch an der Halteplatte festgelegt werden, wobei an der Halteplatte auf deren den freien Arbeitsenden der Borsten abgewandter Oberseite Vorsprünge vorgesehen sind.

Ferner betrifft die Erfindung ein Borstenfeld mit einer Halteplatte und dieser gegenüber vorstehenden Büscheln von Borsten aus Kunststoff für eine Bürste, hergestellt gemäß dem vorerwähnten Verfahren.

Ein Verfahren der eingangs genannten Art und ein entsprechendes Borstenfeld für Bürsten, insbesondere für Zahnbürsten, ist aus der EP-B-0 405 204 (Oberbegriff der unabhängigen Ansprüche 1, 4, 8 und 11) bekannt und hat sich bewährt. Es können dabei auf einfache und rationelle Weise aus Einzelborsten und Borstenbüscheln Borstenfelder gebildet werden, bei denen die Borstenbüschel und das Borstenfeld beliebige geometrische Anordnungen der freien Arbeitsenden der einzelnen Borsten haben können und die Befestigung an einer Halteplatte eine Verankerung mit Ankerplättchen vereidet. Darüber hinaus erlaubt die Halteplatte die Bildung von an einem Bürstenkörper auswechselbar anbringbaren Borstenfeldern, was der Hygiene bei Zahnbürsten förderlich ist, ohne zu viel Abfall zu verursachen, weil die Bürstenkörper mit Stiel mehrfach weiterverwendet werden können.

Für das Verschmelzen der Borsten mit der Halteplatte ist jedoch erforderlich, daß sie aus demselben hochwertigen Kunststoff bestehen müssen, aus dem auch die Kunststoffborsten gefertigt sind.

Der Erfindung liegt deshalb die Aufgabe zugrunde, ein Verfahren der eingangs genannten Art zu schaffen, wodurch ermöglicht wird, ein gegenseitiges Verschmelzen der Halteplatte und der Borsten zu vermeiden und für den Werkstoff der Halteplatte einen anderen Werkstoff als für die Borsten zu wählen, beispielsweise einen preiswerteren Werkstoff oder einen Werkstoff mit für eine Halteplatte günstigeren Eigenschaften. Ferner besteht die Aufgabe, ein Borstenfeld der eingangs genannten Art zu schaffen, bei welchem die Kunststoffborsten und die Halteplatte aus unterschiedlichen Werkstoffen bestehen können.

Die Lösung dieser scheinbar widersprüchlichen Aufgabe besteht darin, daß die Halteplatte mit ihren Vorsprüngen aus einem Kunststoff, der eine höhere Schmelztemperatur als der Kunststoff der Kunststoffborsten hat, hergestellt wird, daß die Vorsprünge mit Hinterschneidungen gebildet werden, daß zuvor oder danach die Borsten in diese Lochungen mit einem in den Bereich der Vorsprünge oder der Hinterschneidungen ragenden Überstand gegenüber der Halteplatte eingeführt werden, daß die Borsten im Bereich der Vorsprünge oder der Hinterschneidungen derart erhitzt werden, daß eine die Hinterschneidungen ganz oder teilweise ausfüllende Schmelze und/oder plastische Masse aus dem Kunststoff der Borsten entsteht, und daß durch die danach erstarrende Masse aus dem Kunststoff der Borsten Formschluß zwischen den Borsten oder Borstenbüscheln und den Hinterschneidungen der Halteplatte gebildet wird.

Auf diese Weise ist es nicht mehr erforderlich, die Borsten-Enden bei ihrer gegenseitigen Verschmelzung auch mit der Halteplatte selbst zu verschmelzen, also Borsten und Halteplatte aus demselben Kunststoff zu fertigen. Vielmehr ergibt sich die Möglichkeit, zwar die Borsten eines Borstenbüschels weiterhin miteinander zu verschmelzen, mit der Halteplatte aber die Verbindung über den erwähnten Formschluß herzustellen, wobei die Halteplatte aus einem anderen Werkstoff als die Borsten, nämlich einem Kunststoff höherer Schmelztemperatur, besteht. Es kann also praktisch eine Vernietung zwischen den Borstenbüscheln und der Halteplatte durchgeführt werden. Dabei ergibt sich durch diese Verfahrensweise eine absolute Dichtigkeit zwischen den Borsten und den jeweiligen Halteplatten unabhängig von deren Werkstoff, weil die plastische oder Schmelz-Masse des Kunststoffes der Borsten in jede ursprüngliche Öffnung, auch in Zwischenräume zwischen den einzelnen Borsten gelangt und solche Öffnungen dicht verschließt.

Da die Halteplatte mit ihren Vorsprüngen aus einem Kunststoff, der eine höhere Schmelztemperatur als der Kunststoff der Kunststoffborsten hat, gespritzt werden kann, ist es möglich, für die Halteplatte einen entsprechend widerstandsfähigen und unter Umständen auch preiswerten Kunststoff zu wählen, bei welchem die Hinterschneidungen durch Anstauchen entsprechend bemessener Vorsprünge geschaffen werden können, ohne daß diese durch das gleichzeitige oder anschließende Verschmelzen der in den Bereich der Hinterschneidungen ragenden Kunststoffborsten geschmolzen und eventuell zerstört werden.

Für die endgültige Bürstenfertigung kann die mit Borsten versehene Halteplatte in eine Spritzgußform eingelegt werden, um durch Umspritzen einen Handgriff oder andere Befestigungselemente anzubringen. Ferner könnte eine mit den Borsten in erfindungsgemäßer Weise bestückte Halteplatte gemäß Fig.8 von EP-B-0 405 204 in einen schon gefertigten Bürstenkörper mit Stiel oder Handgriff eingesetzt und dort befestigt werden, wobei es sich auch um eine auswechselbare Halteplatte etwa gemäß DE-B-196 00 767 oder gemäß DE-U-91 09 625 handeln kann.

Ferner ist es jedoch auch möglich, daß die Halteplatte von vorneherein etwa analog der Ausführungsform gemäß Fig.9 von EP-B-0 405 204 Bestandteil des Bürstenkörpers ist, also diesen bildet und selbst einen Handgriff oder Stiel hat.

Eine zweckmäßige Ausgestaltung des erfindungsgemäßen Verfahrens kann darin bestehen, daß die Halteplatte mit Lochungen für die Borstenbüschel im Spritzgießverfahren hergestellt wird, wobei an Zwischenstege und Zwischenräume zwischen den Lochungen auf der Oberoder Rückseite Vorsprünge, insbesondere stiftartige, leistenförmige, im Querschnitt mehreckförmige und/oder ringförmige Vorsprünge, mit Kreisring- oder Mehreckform, angeformt und diese Vorsprünge anschließend, insbesondere unter Wärmeeinwirkung, angestaucht werden, so daß an ihrem der Halteplatte abgewandten Ende ein ihren Querschnitt übertreffender Kopf, eine Verbreiterung oder dergleichen Überstand gebildet werden.

Auf diese Weise kann eine Halteplatte aus Kunststoff gefertigt werden, bei welcher den Lochungen benachbart geeignete Vorsprünge angeordnet sind, die durch Anstauchen mit den gewünschten Hinterschneidungen versehen werden können. Beim gleichzeitigen oder anschließenden Verschmelzen der Borsten wird die Schmelze oder plastische Masse zumindest bereichsweise unter diese Köpfe, Verbreiterungen oder dergleichen gelangen und so gegen ein Herausdrücken aus der Lochung gesichert. Somit können die Borsten bei einer in aller Regel an ihnen auftretenden, von ihrem freien Arbeitsende her in Richtung der Halteplatte wirkenden Belastung nicht durch die Lochung verschoben werden.

Günstig ist es dabei, wenn der Querschnitt der Vorsprünge mit geringerer Abmessung als der Abstand der Lochungen der Halteplatte gewählt wird. Dadurch ergibt sich eine in beiden Richtungen wirksame Hinterschneidung zwischen den durch das Anstauchen gebildeten Köpfen oder dergleichen Verbreiterungen und der Oberseite der Lochungsränder, so daß Borsten sowohl in Druck- als auch in Zugrichtung durch ihr Verschmelzen und das Ausfüllen dieser Hinterschneidung festgelegt werden können.

Bei einer weiteren Lösung der Aufgabe kann das eingangs genannte Verfahren dadurch gekennzeichnet sein, daß die Halteplatte aus Metall oder Metallblech gefertigt, zum Beispiel ausgestanzt wird und daß von der Seite, auf welcher die Borsten in Gebrauchsstellung überstehen, die Lochungen derart eingedrückt werden, daß die Lochungsränder an der Oberseite überstehen und zumindest bereichsweise von der jeweiligen Lochung, eine Hinterschneidung bildend, wegweisen, daß zuvor oder danach die Borsten in diese Lochungen mit einem in den Bereich der Vorsprünge oder der Hinterscheidungen ragenden Überstand gegenüber der Halteplatte eingeführt werden, daß die Borsten im Bereich der Vorsprünge oder der Hinterscheidungen derart erhitzt werden, daß eine die Hinterscheidungen ganz oder teilweise auffüllende Schmelze und/oder plastische Masse aus dem Kunststoff der Borsten entsteht, und daß durch die danach erstarrende Masse aus dem Kunststoff der Borsten Formschluß zwischen den Borsten oder Borstenbüscheln und den Hinterscheidungen der Halteplatte gebildet wird.

Gegebenenfalls kann schon bei Durchdrücken der Lochungen dafür gesorgt werden, daß die dabei auf die Oberseite einer solchen Metall-Halteplatte hochgebogenen Blechteile durch ein entsprechendes Formgegenstück derart biegen, daß von vorneherein die gewünschte Hinterschneidung entsteht.

Eine bevorzugte Verfahrensweise bei einer Fertigung der Halteplatte aus einem Kunststoff kann darin bestehen, daß die Borstenbüschel zunächst in die Lochungen der Halteplatte eingebracht und eingefüllt werden - beispielsweise gemäß EP-B-0 405 204 B1 oder auch gemäß EP-B-0 346 646 oder in anderer Weise -, daß dann die an der Oberseite der Halteplatte überstehenden Vorsprünge durch Hitzeeinwirkung angeschmolzen oder gestaucht und danach die über die Oberseite der Halteplatte und die angestauchten Vorsprünge überstehenden oder zumindest bis in den Bereich dieser Vorsprünge ragenden Halteenden der Borsten angeschmolzen werden. Dies ermöglicht eine Fertigung in einem Durchlaufverfahren, bei welchem die einzelnen Verfahrensschritte nacheinander durchgeführt werden können, wobei eine oder mehrere Heizstationen zum Anschmelzen zunächst der Vorsprünge und dann der Borsten durchlaufen werden können.

Dabei ist es für die Bildung von dem Querschnitt der Vorsprünge übertreffenden Köpfen, Verbreiterungen oder Überständen und die Ausfüllung der Hinterschneidung mit dem Kunststoff der Kunststoffborsten vorteilhaft, wenn beim Stauchen der Vorsprünge mit dem Heizoder Schmelzwerkzeug gleichzeitig ein Druck ausgeübt wird. Darüber hinaus wird durch diesen Druck auch eine gute Wärmeübertragung erzielt, so daß die plastisch werdende Kunststoffmasse dem Druck ausweicht und sich dadurch auch quer zur Orientierung der Borsten verformt.

Eine günstige Vereinfachung des Verfahrens kann dadurch erreicht werden, daß die Vorsprünge und der in ihren Bereich ragende Überstand der Borsten im wesentlichen gleichzeitig erhitzt werden. Somit können die Vorsprünge angestaucht und die Borsten mit den sich dadurch bildenden Hinterschneidungen praktisch gleichzeitig formschlüssig verbunden werden, so daß auf diese Weise zwei Verfahrensschritte zeitgleich oder im wesentlichen zeitgleich durchgeführt werden können.

Vor allem in den Fällen, in denen die anzuschmelzenden Borstenenden die mit einer Hinterschneidung und einem Kopf oder dergleichen Verbreiterung versehenen Vorsprünge zunächst überragen, ergibt sich eine besonders gute und feste Verankerung, weil der Kunststoff der Borsten dann diese Köpfe oder dergleichen Verbreiterungen an den Vorsprüngen der Halteplatte umschließt und so zu einer Befestigung in allen Richtungen beiträgt. Bei ausreichender Länge des Überstandes der Borsten vor ihrem Verschmelzen kann sogar erreicht werden, daß die Borsten oberhalb der Köpfe oder Verbreiterungen der Vorsprünge auch miteinander verschmolzen werden, was zu einem besonders stabilen Verbund mit einer Halteplatte führt, obwohl diese aus einem anderen Werkstoff als die Borsten besteht, so daß eine derartige Bürste hohen Belastungen gewachsen ist.

Es kann aber auch vor allem für auswechselbare Borstenfelder ausreichen, wenn nur der Zwischenraum zwischen einem Kopf oder einer Verbreiterung des jeweiligen Vorsprunges und der Oberseite der Halteplatte mit dem Kunststoff der Borsten ausgefüllt wird, so daß entsprechend weniger Werkstoff benötigt wird.

Bei all diesen Varianten der erfindungsgemäßen Verfahrensweise wird jedenfalls eine absolute Dichtigkeit und Haltbarkeit zwischen den Borsten und der Halteplatte erreicht.

Ein durch das vorbeschriebene Verfahren hergestelltes erfindungsgemäßes Borstenfeld mit einer Halteplatte und dieser gegenüber vorstehenden Büscheln von Borsten aus Kunststoff für eine Bürste ist erfindungsgemäß dadurch gekennzeichnet, daß die Halteplatte auf ihrer den überstehenden Borsten abgewandten Oberseite abstehende Vorsprünge mit Hinterschneidungen und diese bildenden Verbreiterungen sowie darunter befindlichen Querschnittsverminderungen aufweist, daß die Halteplatte mit ihren Vorsprüngen aus einem Kunststoff, der eine höhere Schmelztemperatur als der Kunststoff der Kunststoffborsten hat, besteht und daß die durch die Halteplatte hindurchgreifenden Halteenden der Kunststoffborsten im Bereich der Hinterschneidungen derart miteinander verschmolzen sind, daß der verschmolzene Teil der Borstenbüschel die Hinterschneidungen ganz oder teilweise und die Zwischenräume zwischen den Borsten und zwischen den Borsten und den Rändern der Lochungen ausfüllt. Somit wird gleichzeitig Formschluß zwischen den Borsten oder Borstenbüscheln und der Halteplatte und Dichtigkeit am Durchtritt der Borsten durch die Halteplatte bewirkt.

Die angeschmolzenen Enden der Büschel von Kunststoffborsten können die mit Hinterschneidungen und Verbreiterungen versehenen Vorsprünge im Bereich der Hinterschneidungen und Vorsprünge umschließen und die Verbreiterungen können in den verschmolzenen Teil der Borstenbüschel eingebettet sein. Dies ergibt eine besonders innige Verbindung der Borsten mit der Halteplatte, obwohl deren Werkstoffe nicht miteinander verschmolzen werden. Somit kann die Halteplatte sogar aus Metall geformt, gestanzt oder eventuell auch gespritzt sein.

Besonders guter Formschluß ergibt sich bei dem erfindungsgemäßen Borstenfeld, wenn der verschmolzene Teil der Borstenbüschel die mit Verbreiterungen und Hinterschneidungen versehenen Vorsprünge an der Oberseite der Halteplatte überragt und wenn der verschmolzene Bereich eines Borstenbüschels mit dem oder den verschmolzenen Bereichen des oder der Nachbarbüschel ebenfalls verschmolzen ist. Die verschmolzenen Borstenbüschel ergeben dadurch praktisch eine parallel zu der Halteplatte verlaufender zusammenhängender Bereich aus dem Kunststoff der Borsten, der sogar zu einem plattenförmigen Gebilde werden kann, wenn genügend überstehender Werkstoff der Borsten zum gegenseitigen Verschmelzen zur Verfügung steht.

Ein Borstenfeld mit einer Halteplatte aus Metall oder Blech mit Lochungen zur Aufnahme der Büschel oder Bündel von Borsten kann erfindungsgemäß dadurch gekennzeichnet sein, daß die Lochungen von der Seite her, auf welcher die Borsten mit ihren Arbeitsenden überstehen, eingedrückt und durchgestoßen sind und daß die dadurch auf der Oberseite der Halteplatte geformten Lochungsränder Hinterschneidungen zum Aufnehmen der Schmelze der angeschmolzenen Kunststoffborsten bilden und ganz oder teilweise von dieser Schmelze umschlossen sind. Auch in diesem Falle werden also die überstehenden Borstenenden verschmolzen und bilden mit den möglicherweise gezackten, gezahnten und gebogenen Rändern der Lochungen der Metallplatte in erstarrtem Zustand eine feste Verbindung bei gleichzeitiger Abdichtung im Lochungsbereich.

Die Abdichtung hat dabei bei allen vorerwähnten Ausführungsbeispielen nicht nur den Vorteil, das Eindringen von Feuchtigkeit beim späteren Gebrauch zu unterbinden, sondern ermöglicht auch ein nachträgliches Umspritzen auch mit hohem Spritzdruck, ohne daß bei einer solchen weiteren Fertigung Spritzgußmasse durch das Bürstenelement hindurchfließen kann.

Nachfolgend ist ein Ausführungsbeispiel der Erfindung anhand der Zeichnung näher beschrieben, wobei hinsichtlich der an einer Halteplatte vorgesehenen und zur Bildung von Hinterschneidungen dienenden Vorsprünge unterschiedliche Ausführungsformen dargestellt sind, ohne daß die Erfindung auf diese gezeigten Ausführungsbeispiele beschränkt sein soll. Es zeigt in zum Teil schematisierter Darstellung:
- Fig.1: eine Draufsicht der Oberseite einer Halteplatte mit Lochungen und auf dieser Oberseite hochstehenden Vorsprüngen unterschiedlicher geometrischer Formen, wobei in Gebrauchsstellung in die Lochungen eingeführte und erfindungsgemäß befestigte Borsten mit ihren Arbeitsenden unterhalb der Zeichnungsebene zu liegen kommen,
- Fig.2: einen Längsschnitt der Halteplatte mit Lochungen und Vorsprüngen gemäß Fig.1,
- Fig.3: in stark schematisierter Darstellung eine Arbeitsstation mit einem Heizelement, welches Vorsprünge hat, um die an der Halteplatte befindlichen Vorsprünge zwischen den Lochungen zu beaufschlagen, bevor das Heizelement wirksam ist,
- Fig.4: einen Schnitt durch eine Halteplatte mit Borsten nach der Beaufschlagung mit dem Heizelement gemäß Fig.3, das heißt nach dem Bilden von Köpfen oder Verbreiterungen an den zwischen den Lochungen befindlichen Vorsprüngen, wobei die Querschnittsabmessungen dieser Vorsprünge kleiner als die Abstände der Lochungen im Bereich des jeweiligen Vorsprunges sind,
- Fig.5: in stark schematisierter Darstellung eine zweite Arbeitsstation mit einem weiteren Heizelement zur Beaufschlagung der an der Halteplatte zunächst im Bereich der Vorsprünge überstehenden Borstenenden wirksam wird, wobei der mit diesem Heizelement durchzuführende Anschmelzprozeß an den überstehenden Borstenenden bereits beendet und die Borstenenden derart miteinander verschmolzen sind, daß sie die zuvor gebildeten Hinterschneidungen der Vorsprünge ausfüllen,
- Fig.6: eine der Fig.5 entsprechende Darstellung, bei welcher die zu verschmelzenden Borstenenden derart weit überstehen beziehungsweise so viel Kunststoff umfassen, daß sie in miteinander verschmolzenem Zustand die Köpfe oder Verbreiterungen und Hinterschneidungen der Vorsprünge in sich aufnehmen und umschließen und auch zusätzlich noch miteinander verschmolzen sind,
- Fig.7: eine abgewandelte Ausführungsform der Vorrichtung etwa analog Fig.5 oder 6, wobei ein einziges Heizelement zum Beaufschlagen der an der Halteplatte im Bereich der Vorsprünge überstehenden Borstenenden und zum Beaufschlagen dieser Vorsprünge selbst in einem Arbeitsgang vorgesehen ist, so daß in einem Arbeitsgang Köpfe an den Vorsprüngen angestaucht und die Borstenenden miteinander verschmolzen werden können, sowie
- Fig.8: einen Teillängsschnitt einer Halteplatte nach dem gleichzeitigen Anstauchen der Vorsprünge und Verschmelzen der zu verschmelzenden Borstenenden mittels dem Heizelement gemäß Fig.7.

Eine im ganzen mit 1 bezeichnete Halteplatte weist Lochungen 2 auf, in welche gemäß den Figuren 3 bis 8 Büschel 3 von Kunststoffborsten 4 eingeführt werden können, um dadurch Borstenfelder 5 für Bürsten zu bilden, die in den Figuren 5, 6 und 8 jeweils in einem Teilschnitt angedeutet sind. Nach der Fertigstellung sind gemäß den Figuren 5, 6 und 8 die den freien Arbeitsenden 6 der Borsten 4 abgewandten Enden 7, die gemäß Fig.4 und 7 zunächst noch unabhängig voneinander sind, dann verschmolzen und in noch zu beschreibender Weise an der Halteplatte 1 festgelegt.

Die Halteplatte 1 hat auf ihrer den freien Arbeitsenden 6 der Borsten 4 abgewandten Oberseite 8, auf welche man bei Fig.1 blickt, Vorsprünge 9, die durch ein noch zu beschreibendes Verfahren mit Hinterschneidungen 10 versehen werden können, wobei vor allem Fig.3 und 7 zunächst die Ausgangsform der Vorsprünge 9 und Fig.4 und 8 dann die Vorsprünge 9 mit den Hinterschneidungen 10 schematisiert zeigt.

Die Halteplatte 1 mit den Lochungen 2 kann zum Beispiel aus Kunststoff, gegebenenfalls auch aus Metall, im Spritzgießverfahren hergestellt werden. An Zwischenstegen 2a oder Zwischenräumen zwischen den Lochungen 2, welche Zwischenstege 2a einfach dadurch entstehen, daß die Lochungen 2 mit Abstand zueinander angeordnet werden, können gemäß den Figuren 1 bis 8 auf der Ober- oder Rückseite 8 die Vorsprünge 9 angeformt sein, wobei gemäß Fig.1 diese Vorsprünge 9 unterschiedlichste Querschnittsformen haben können, wobei in Fig.1 derartige unterschiedliche Querschnittsformen dargestellt sind, normalerweise eine solche Halteplatte 1 aber jeweils gleichartige oder übereinstimmende Vorsprünge 9 haben wird. Es ist aber auch denkbar und möglich, unterschiedliche Bereiche der Oberseite 8 der Halteplatte 1 mit unterschiedlichen Vorsprüngen 9 zu versehen.

So erkennt man in Fig.1, daß diese Vorsprünge 9 stiftartig, leistenförmig, im Querschnitt kreuzförmig oder mehreckig oder auch ringförmig ausgebildet sein können, wobei ein derartiger Ring nicht nur kreisrund, sondern seinerseits auch mehreckig gestaltet sein kann. Dabei erkennt man vor allem in Fig.3, daß die Querschnittsabmessung dieser Vorsprünge 9 zumindest bereichsweise geringer als der an dieser Stelle befindliche Abstand der Lochungen 2 ist, das heißt die Vorsprünge 9 weichen in ihrer Ausdehnung zumindest in manchen Bereichen gegenüber den Zwischenstegen 2a etwas zurück.

Fig.7 und 8 zeigt eine Ausführungsform, bei welcher die Querschnittsabmessung der Vorsprünge 9 über die Länge ihres Überstandes gegenüber der Halteplatte 1 gleichbleibt, wobei aber auch hier eine Formgebung analog Fig.3 gewählt werden könnte. Dennoch ist auch in diesem Ausführungsbeispiel die Querschnittsabmessung der Vorsprünge geringer als die der Zwischenstege 2a, wobei aber die Abmessungsdifferenz geringer als beim Ausführungsbeispiel gemäß den Figuren 3 bis 6 ist.

Zum Herstellen der Borstenfelder 5 gemäß Fig.5, 6 und 8 für Bürsten, bevorzugt für Zahnbürsten, werden also nach der Herstellung der Halteplatte 1 Büschel 3 von solchen Kunststoffborsten 4 in die Lochungen 2 eingeführt, wobei auf der einen Seite der größere Abschnitt der Borsten 4 mit den Arbeitsenden 6 angeordnet wird, während an der Oberseite 8 die demgegenüber entgegengesetzten Enden 7 gemäß Fig.3, 4 und 7 zunächst überstehen und in den Bereich der Vorsprünge 9 ragen oder im Ausführungsbeispiel gemäß Fig.3 und 4 sogar darüber vorstehen.

Um die Borsten 4 mit der Halteplatte 1 fest zu verbinden und gleichzeitig abzudichten, werden zunächst gemäß Fig.3 die Vorsprünge 9 erhitzt und dann in erwärmtem und plastischem Zustand angestaucht, so daß sie von ihrer in Fig.3 links dargestellten Formgebung ausgehend mit einem an ihrem Ende angeformten, ihren Querschnitt übertreffenden Kopf oder einer Verbreiterung 11 oder dergleichen in Querrichtung orientiertem Überstand versehen werden. Man erkennt vor allem in Fig.4 deutlich, daß sich dadurch zwischen der unmittelbar auf der Höhe der Lochungen 2 befindlichen Oberseite 8 der Halteplatte 1 und diesen Verbreiterungen 11 die schon erwähnte angestrebte Hinterschneidung 10 gebildet wird. Dabei ist diese Hinterschneidung nicht nur zwischen der Verbreiterung 11 und dem Vorsprung 9 vorgesehen, was unter Umständen schon ausreichen könnte, weil dadurch die Borsten 4 nach ihrer Verschmelzung in einer Richtung formschlüssig festgelegt werden, die von ihren Arbeitsenden 6 zu ihren abgewandten und verschmolzenen Enden 7 gerichtet ist, sondern die Hinterschneidung 10 ist auch gegenüber der Ausgangsstelle dieser Vorsprünge 9 gebildet, weil die Vorsprünge 9 mit geringerer Abmessung als der in Fig.3 und 4 sichtbare Abstand der einander benachbarten Lochungen 2 der Halteplatte 1 gewählt ist. Dadurch werden die Hinterschneidungen 10 praktisch zu Einschnürungen, die die verschmolzenen Kunststoffborsten 4 in Zug- und in Druckrichtung formschlüssig festlegen und außerdem abdichten können.

Fig.7 und 8 deutet an, daß die Verbreiterungen 11 der Vorsprünge 9 und damit die Hinterschneidungen 10 auch gleichzeitig mit dem Anschmelzen und Verschmelzen der Borsten 4 gebildet werden können, indem ein einziges Heizelement 15 gleichzeitig gegen die Vorsprünge 9 und die Enden der Kunststoffborsten 4 angedrückt wird. Auch könnte man die Figuren 5 und 6 als Darstellung einer solchen Vorgehensweise ansehen, indem ausgehend von der Anordnung der Borsten 4 an der Halteplatte 1 gemäß Fig.3 gleich mit einem Heizelement 15 die Enden 7 der Kunststoffborsten 4 und die Vorsprünge 9 beaufschlagt.

Diese Ausbildung der Halteplatte 1 ermöglicht es, sie mit ihren Vorsprüngen 9 aus einem anderen Kunststoff als die Kunststoffborsten 4 herzustellen, nämlich aus einem Kunststoff, der eine höhere Schmelztemperatur als der Kunststoff der Kunststoffborsten 4 hat. Müßten die Kunststoffborsten 4 mit der Halteplatte 1 durch gegenseitiges Verschmelzen verbunden werden, müßten die Kunststoffe übereinstimmen oder jedenfalls übereinstimmende Schmelz- oder Erweichungstemperaturen haben. Dies kann durch die Verwendung von Vorsprüngen 9 mit Hinterschneidungen 10 in der schon erwähnten Weise vermieden werden.

Die in den Figuren 3 bis 6 und 7 und 8 angedeutete Verfahrensweise zum Herstellen von Borstenfeldern 5 verläuft folgendermaßen:

Zunächst ist die Halteplatte 1 beispielsweise durch Spritzgießen herzustellen, wobei sie an der Oberseite 8 mit den Vorsprüngen 9 versehen wird.

Dabei kann gleichzeitig auf dieser Oberseite 8 noch ein Zapfen 13 vorgesehen werden, falls nämlich die Halteplatte 1 mit den mit ihr verbundenen Borsten 4 später als auswechselbares Borstenfeld beispielsweise gemäß DE-Patent 196 00 767 gestaltet und benutzt werden soll.

Danach werden die Borsten 4 in die Lochungen 2 der Halteplatte 1 eingebracht und eingefüllt, beispielsweise gemäß europäischem Patent 0 405 204 oder auch in einer beliebigen anderen Weise. Sie nehmen dann die in Fig.3 und 7 dargestellte Lage ein, ragen also mit ihrer größeren Länge und ihren Arbeitsenden 6 aus der Halteplatte 1 heraus und stehen gleichzeitig über deren Oberseite 8 über.

Beim Ausführungsbeispiel gemäß Fig.3 und 4 werden dann die an der Oberseite 8 der Halteplatte 1 überstehenden Vorsprünge 9 durch Hitzeeinwirkung plastifiziert öder angeschmolzen und gestaucht, so daß die Hinterschneidungen 10 entstehen, wie es der Vergleich der Figuren 3 und 4 verdeutlicht. In Fig.3 sind die Vorsprünge 9 noch unverändert, in Fig.4 aber so angestaucht, daß Hinterschneidungen 10 gebildet sind.

Anschließend werden die Halteenden 7 der Borsten 4 in dem Bereich der Vorsprünge 9 und der Hinterschneidungen 10 angeschmolzen und verschmolzen, so daß sie gemäß Fig.5 oder 6 nicht nur zwischen ihnen selbst befindliche kleine Zwischenräume und Abstände, sondern vor allem auch die Hinterschneidungen 10 ausfüllen und dadurch in ihrer axialen Richtung formschlüssig festgelegt werden.

Dabei zeigen die Figuren 5 und 6 zwei unterschiedliche Möglichkeiten. In Fig.5 ist der ursprüngliche Überstand der Borsten 4 mit ihren zu verschmelzenden Enden 7 so gewählt, daß gerade etwa das Niveau zwischen den Vorsprüngen 9 und ihren Verbreiterungen 11 ausgefüllt wird. In Fig.6 hingegen sind die Überstände der Kunststoffborsten 4 so groß, daß nicht nur die Zwischenräume zwischen den Hinterschneidungen 10 ausgefüllt werden, sondern die Borsten 4 auch noch oberhalb dieser Vorsprünge 9 und oberhalb der Verbreiterungen 11 miteinander verschmolzen werden und praktisch parallel zur Oberseite 8 einen Zusammenhang oder ein zusammenhängendes Gebilde ergeben, was zu einer noch größeren Festigkeit und besseren Dichtigkeit führt. In diesem Fall der Fig.6 sind dann praktisch die Verbreiterungen 11 in den Kunststoff eingebettet, der beim Anschmelzen und Verschmelzen der Kunststoffborsten 4 verflüssigt oder plastifiziert und gestaucht wird.

Durch Fig.7 und 8 wird angedeutet, daß die Vorsprünge 9 und der in ihren Bereich ragende Überstand der Borsten 4 auch gleichzeitig mit Hilfe des Heizelementes 15 erhitzt und somit im wesentlichen gleichzeitig angeschmolzen werden können. Die zu verschmelzenden Enden 7 werden dabei also auch miteinander verschmolzen, während gleichzeitig die Vorsprünge 9 angestaucht und damit ihre Verbreiterungen 7 gebildet werden, so daß anschließend ebenfalls die Zwischenräume zwischen den Hinterschneidungen 10 durch die verschmolzenen Kunststoffborsten ausgefüllt sind.

Es sei noch erwähnt, daß beim Anschmelzen oder Plastifizieren der Vorsprünge 9 und/oder der Borsten 4 in Orientierungsrichtung der Borsten 4 mit einem jeweiligen Heiz- oder Schmelzwerkzeug 14 oder 15 ein Druck ausgeübt wird, um den weichwerdenden Kunststoff gleichzeitig quer zu den Vorsprüngen 9 beziehungsweise quer zu den Borsten 4 zu verdrängen.

Fig.3 bis 6 und Fig.7 zeigen gleichzeitig schematisiert zumindest einen Teil der Vorrichtung zum Herstellen von Borstenfeldern 5, wobei vor allem die schon erwähnten Heizelemente oder Heizwerkzeuge 14 und 15 zu sehen sind. Dazu kommt eventuell noch eine Halterung oder Spannvorrichtung für die mit den Borsten 4 bestückten Halteplatten 1 und eine Zustelleinrichtung für die Relativbewegung zwischen dem jeweiligen Heizelement oder -werkzeug 14 oder 15 und der Halteplatte 1 bzw. ihrer Halterung oder Spannvorrichtung, um die Vorsprünge 9 und in einem weiteren Arbeitsschritt die überstehenden Enden 7 der Borsten 4 mit den Heizelementen oder - werkzeugen 14 und 15 in Berührung zu bringen und die Anpreß- oder Druckbewegung zur Stauchung und Verschmelzung durchführen zu können.

Dabei ergibt sich aus den Figuren 3, 5 und 6, daß zwei Arbeitsstationen vorgesehen sind, nämlich eine Arbeitsstation mit Heizelementen 14 und eine mit Heizelementen 15, wobei die erste Arbeitsstation gemäß Fig.3 mit einem Heizelement 14 versehen ist, das mit Vorsprüngen 14a ausgestattet ist, die relativ zu den Vorsprüngen 9 der Halteplatte 1 bewegbar und an deren Stirnflächen anpreßbar sind, also zwischen die Enden 7 der Borsten 4 eingreifen können, ohne diese zu beaufschlagen.

In einer zweiten Arbeitsstation ist gemäß Fig.5 und 6 wenigstens ein weiteres Heizelement oder -werkzeug 15 zum Beaufschlagen und Anschmelzen der überstehenden Borstenenden 7 vorgesehen. Fig.3 zeigt dabei die Anordnung vor Betätigung des Heizwerkzeuges 14, während in Fig.4 das Ergebnis der Beaufschlagung der Halteplatte 1 und ihrer Vorsprünge 9 durch die Vorsprünge 14a des Heizelementes 14 dargestellt ist, das heißt in diesem Falle sind die Vorsprünge 9 mit einer Verbreiterung 11 und dadurch auch einer Hinterschneidung 10 versehen.

Fig.7 zeigt hingegen schematisiert, daß die Vorrichtung 1 auch mit einer Arbeitsstation nur mit einem Heizelement 15 auskommen kann, wobei dieses dann dazu dient, die Vorsprünge 9 und den in ihren Bereich ragenden Überstand der Borsten 4 mit deren Enden 7 gleichzeitig zu erhitzen und die Vorsprünge 9 anzustauchen und die Borstenenden 7 zu verschmelzen.

Fig.5, 6 und 8 zeigen jeweils das Ergebnis der Bearbeitung in der zweiten Arbeitsstation mit Hilfe des Heizelementes oder Heizwerkzeuges 15, wobei die überstehenden Borstenenden 7 jeweils miteinander verschmolzen sind, so daß sie die Hinterschneidungen 10 ausfüllen (Fig.5 und 8) oder zusätzlich sogar die Verbreiterungen 11 in sich aufnehmen, so daß diese in den Kunststoff der Borsten 4 eingebettet sind (Fig.6).

Somit zeigen die Figuren 5, 6 und 8 schließlich auch, wenn auch nur teilweise, weil abgeschnitten, die fertigen Borstenfelder 5 mit der Halteplatte 1 und dieser gegenüber vorstehenden Büscheln 3 von Borsten 4 aus Kunststoff, welche Borstenfelder 5 mit dem eigentlichen Bürstenkörper umspritzt werden können oder aber, wie schon erwähnt, als Wechselköpfe in Bürstenkörper eingefügt werden können. Die Halteplatte 1 hat dabei auf ihrer den überstehenden Borsten 4 abgewandten Oberseite 8 die schon mehrfach erwähnten abstehenden Vorsprünge 9 mit Hinterschneidungen 10 und diese bildenden Verbreiterungen 11 sowie darunter befindlichen Querschnittsverminderungen, welche Querschnittsverminderungen im Ausführungsbeispiel gleichzeitig die Hinterschneidungen 10 sind. Die durch die Halteplatte 1 dabei hindurchgreifenden Halteenden 7 der Kunststoffborsten 4 sind im Bereich der Hinterschneidungen 10 derart miteinander verschmolzen, daß der verschmolzene Teil der Borstenbüschel 3 die Hinterschneidungen 10 ganz oder teilweise und die Zwischenräume zwischen den Borsten 4 und zwischen den Borsten 4 und den Rändern der Lochungen 2 ausfüllt, so daß eine Dichtigkeit gegen Feuchtigkeit oder auch gegen einen Kunststoff erreicht wird, falls das Borstenfeld 5 anschließend mit einem aus Kunststoff bestehenden Bürstenkörper umspritzt wird.

Alle Ausführungsbeispiele des Borstenfeldes 5 (Fig.5, 6 und 8) haben also gemeinsam, daß die verschmolzenen Borstenenden 7 mit entsprechend hinterschnittenen Vorsprüngen 9 vernietet sind, wobei aber beim Ausführungsbeispiel nach Fig.6 noch hinzu kommt, daß die angeschmelzenen Enden 7 der Büschel 3 von Kunststoffborsten 4 die mit Hinterschneidungen 10 und Verbreiterungen 11 versehenen Vorsprünge 9 nicht nur im Bereich der Hinterschneidungen (wie beim Ausführungsbeispiel nach Fig.5), sondern auch im Bereich der Vorsprünge 9 und der Verbreiterungen 11 umschließen, so daß die Verbreiterungen 11 in den verschmolzenen Teil der Borstenbüschel 3 eingebettet sind. Dabei überragt der verschmolzene Teil der Borstenbüschel 3 die mit Verbreiterungen 11 und Hinterschneidungen 10 versehenen Vorsprünge 9 an der Oberseite 8 der Halteplatte 1 und der verschmolzene Bereich eines Borstenbüschels 3 ist gleichzeitig auch mit dem oder den verschmolzenen Bereichen des oder der Nachbarbüschel ebenfalls verschmolzen, so daß sich oberhalb der Verbreiterungen 10 eine durchgehende Schicht aus dem Kunststoff ergibt, aus welchem die Kunststoffborsten 4 bestehen und womit diese einstückig verbunden sind. Eine entsprechend feste und dichte Verbindung ergibt sich trotz der Fertigung der Halteplatte 1 und der Borsten 4 aus unterschiedlichen Werkstoffen.

Fig.8 zeigt ein Borstenfeld 5, bei welchem durch das gleichzeitige Anstauchen der Verbreiterungen 11 an den Vorsprüngen 9 und Verschmelzen der Enden 7 der Borsten 4 eine bündige oder durchgehende Oberfläche des gesamten Borstenfeldes 5 auf der den Arbeitsenden 6 abgewandten Oberseite 8 der Halteplatte 1 gebildet ist.

Es sei an dieser Stelle erwähnt, daß die Halteplatte 1 auch aus Metall bestehen könnte, beispielsweise aus einer Blechplatine, die ausgestanzt wird und bei welcher Lochungen 2 durchgestoßen werden, so daß sich die Lochungsränder an der Oberseite dieser Halteplatte 1 nach oben verformen und dort von vorneherein Hinterschneidungen bilden, die beim Anschmelzen der überstehenden Kunststoffborsten 4 umschlossen werden können, so daß auch dann eine feste und dichte Verbindung zwischen Halteplatte 1 und Borsten 4 geschaffen wird, die ein nachträgliches Umspritzen mit einem Bürstenkörper ermöglicht und auch keine Flüssigkeit hindurchtreten läßt, wenn es sich um eine Zahnbürste handelt.

Das Borstenfeld 5 für Bürsten mit einer Halteplatte 1, diese durchsetzenden Lochungen 2 und durch diese Lochungen 2 geführten Kunststoffborsten 4 wird dadurch hergestellt, daß die Halteplatte 1 auf deren den freien Arbeitsenden 6 der Borsten 4 abgewandter Oberseite 8 mit Vorsprüngen 9 mit Hinterschneidungen 10 oder Einziehungen oder dergleichen versehen wird, daß die Borsten 4 in diese Lochungen 2 mit einem in den Bereich der Hinterschneidungen 10 ragenden Überstand eingeführt werden, daß die Borsten 4 im Bereich der Hinterschneidungen 10 derart erhitzt werden, daß eine die Hinterschneidungen ganz oder teilweise ausfüllende Schmelze oder plastische Masse aus dem Kunststoff der Borsten 4 entsteht, und daß durch die danach erstarrende Masse aus Kunststoff der Borsten Formschluß zwischen den Borsten 4 oder Borstenbüscheln 3 und den Hinterschneidungen 10 und somit der Halteplatte 1 gebildet wird. Dabei können die Hinterschneidungen 10 zuerst oder aber gleichzeitig mit dem Anschmelzen der zu verschmelzenden Enden 7 der Kunststoffborsten 4 gebildet werden.

## Patentansprüche

1. Verfahren zum Herstellen von Borstenfeldern (5) für Bürsten, wobei Büschel (3) von Kunststoffborsten (4) in Lochungen (2) einer Halteplatte (1) eingeführt und die ihren späteren freien Arbeitsenden (6) abgewandten Enden (7) miteinander verschmolzen und dadurch an der Halteplatte (1) festgelegt werden, wobei an der Halteplatte (1) auf deren den freien Arbeitsenden (6) der Borsten (4) abgewandter Oberfläche (8) Vorsprünge (9) vorgesehen sind, **dadurch gekennzeichnet, daß** die Halteplatte (1) mit ihren Vorsprüngen (9) aus einem Kunststoff, der eine höhere Schmelztemperatur als der Kunststoff der Kunststoffborsten (4) hat, hergestellt wird, daß die Vorsprünge (9) mit Hinterscheidungen (10) gebildet werden, daß zuvor oder danach die Borsten (4) in diese Lochungen (2) mit einem in den Bereich der Vorsprünge (9) oder der Hinterscheidungen (10) ragenden Überstand gegenüber der Halteplatte (1) eingeführt werden, daß die Borsten (4) im Bereich der Vorsprünge (9) oder der Hinterschneidungen (10) derart erhitzt werden, daß eine die Hinterschneidungen ganz oder teilweise ausfüllende Schmelze und/oder plastische Masse aus dem Kunststoff der Borsten (4) entsteht, und daß durch die danach erstarrende Masse aus dem Kunststoff der Borsten (4) Formschluß zwischen den Borsten (4) oder Borstenbüscheln (3) und den Hinterscheidungen (10) der Halteplatte (1) gebildet wird.

2. Verfahren nach Anspruch 1, **dadurch gekennzeichnet, daß** die Halteplatte (1) mit Lochungen (2) für die Borstenbüschel im Spritzgießverfahren hergestellt wird, wobei an Zwischenstege (2a) und Zwischenräume zwischen den Lochungen (2) auf der Oberoder Rückseite (8) Vorsprünge (9), insbesondere stiftartige, leistenförmige, im Querschnitt kreuzförmige und/oder mehreckige und/oder ringförmige, zum Beispiels kreisringförmige oder mehreckig-ringförmige Vorsprünge (9) angeformt und diese Vorsprünge (9) anschließend, insbesondere unter Wärmeeinwirkung, angestaucht werden, so daß an ihrem der Halteplatte (1) abgewandten Ende ein ihren Querschnitt übertreffender Kopf, eine Verbreiterung (11) oder dergleichen Überstand gebildet werden.

3. Verfahren nach Anspruch 1 oder 2, **dadurch gekennzeichnet, daß** der Querschnitt der Vorsprünge (9) zumindest bereichsweise mit geringerer Abmessung als der Abstand der Lochungen (2) der Halteplatte (1) gewählt wird.

4. Verfahren zum Herstellen von Borstenfeldern (5) für Bürsten, wobei Büschel (3) von Kunststoffborsten (4) in Lochungen (2) einer Halteplatte (1) eingeführt und die ihren späteren freien Arbeitsenden (6) abgewandten Enden (7) miteinander verschmolzen und dadurch an der Halteplatte (1) festgelegt werden, wobei an der Halteplatte (1) auf deren den freien Arbeitsenden (6) der Borsten (4) abgewandter Oberfläche (8) Vorsprünge (9) vorgesehen sind, **dadurch gekennzeichnet, daß** die Halteplatte (1) aus Metall oder Metallblech gefertigt, zum Beispiel ausgestanzt wird, und daß von der Seite, auf welcher die Borsten in Gebrauchsstellung überstehen, die Lochungen derart eingedrückt werden, daß die Lochungsränder an der Oberseite überstehen und zumindest bereichsweise von der jeweiligen Lochung, eine Hinterschneidung bildend, wegweisen, daß zuvor oder danach die Borsten (4) in diese Lochungen (2) mit einem in den Bereich der Vorsprünge (9) oder der Hinterschneidungen (10) ragenden Überstand gegenüber der Halteplatte (1) eingeführt werden, daß die Borsten (4) im Bereich der Vorsprünge (9) oder der Hinterschneidungen (10) derart erhitzt werden, daß eine die Hinterschneidungen ganz oder teilweise ausfüllende Schmelze und/oder plastische Masse aus dem Kunststoff der Borsten (4) entsteht, und daß durch die danach erstarrende Masse aus dem Kunststoff der Borsten (4) Formschluß zwischen den Borsten (4) oder Borstenbüscheln (3) und den Hinterschneidungen (10) der Halteplatte (1) gebildet wird.

5. Verfahren nach einem der Ansprüche 1 bis 3, **dadurch gekennzeichnet, daß** die Borstenbüschel (4) zunächst in die Lochungen (2) der Halteplatte (1) eingebracht und eingefüllt werden, daß dann die an der Oberseite (8) der Halteplatte (1) überstehenden Vorsprünge (9) durch Hitzeeinwirkung angeschmolzen oder gestaucht und danach die über die Oberseite der Halteplatte und die angestauchten Vorsprünge überstehenden oder zumindest bis in den Bereich dieser Vorsprünge (9) ragenden Halteenden (7) der Borsten (4) angeschmolzen werden.

6. Verfahren nach einem der Ansprüche 1 bis 3 oder 5, **dadurch gekennzeichnet, daß** beim Stauchen der Vorsprünge (9) mit dem Heiz- oder Schmelzwerkzeug (14,15) gleichzeitig ein Druck ausgeübt wird.

7. Verfahren nach einem der Ansprüche 1 bis 3 oder 6, dadurch, daß die Vorsprünge (9) und der in ihren Bereich ragende Überstand der Borsten (4) im wesentlichen gleichzeitig erhitzt werden.

8. Borstenfeld (5) mit einer Halteplatte (1) und dieser gegenüber vorstehenden Büscheln (3) von Borsten (4) aus Kunststoff für eine Bürste, hergestellt gemäß dem Verfahren nach einem der Ansprüche 1 bis 3 oder 5 bis 7, **dadurch gekennzeichnet, daß** die Halteplatte (1) auf ihrer den überstehenden Borsten (4) abgewandten Oberseite (8) abstehende Vorsprünge (9) mit Hinterschneidungen (10) und diese bildenden Verbreiterungen (11) sowie darunter befindlichen Querschnittsverminderungen aufweist, daß die Halteplatte (1) mit ihren Vorsprüngen (9) aus einem Kunststoff, der eine höhere Schmelztemperatur als der Kunststoff der Kunststoffborsten (4) hat, besteht und daß die durch die Halteplatte (1) hindurchgreifenden Halteenden (7) der Kunststoffborsten (4) im Bereich der Hinterschneidungen (10) derart miteinander verschmolzen sind, daß der verschmolzene Teil der Borstenbüschel (3) die Hinterschneidungen (10) ganz oder teilweise und die Zwischenräume zwischen den Borsten (4) und zwischen den Borsten (4) und den Rändern der Lochungen (2) ausfüllt.

9. Borstenfeld nach Anspruch 8, **dadurch gekennzeichnet, daß** die angeschmolzenen Enden (7) der Büschel (3) von Kunststoffborsten (4) die mit Hinterschneidungen (10) und Verbreiterungen (11) versehenen Vorsprünge (9) im Bereich der Hinterschneidungen (10) und Vorsprünge (9) umschließen und die Verbreiterungen (11) in den verschmolzenen Teil der Borstenbüschel (3) eingebettet sind.

10. Borstenfeld nach Anspruch 8 oder 9, **dadurch gekennzeichnet, daß** der verschmolzene Teil der Borstenbüschel (3) die mit Verbreiterungen (11) und Hinterschneidungen (10) versehenen Vorsprünge (9) an der Oberseite (8) der Halteplatte (1) überragt und daß der verschmolzene Bereich eines Borstenbüschels (3) mit dem oder den verschmolzenen Bereichen des oder der Nachbarbüschel ebenfalls verschmolzen ist.

11. Borstenfeld mit einer Halteplatte (1) aus Metall oder Blech mit Lochungen (2) zur Aufnahme der Büschel (3) oder Bündel von Borsten (4), hergestellt gemäß dem Verfahren nach Anspruch 4, **dadurch gekennzeichnet, daß** die Lochungen (2) von der Seite her, auf welcher die Borsten (4) mit ihren Arbeitsenden (7) überstehen, eingedrückt und durchgestoßen sind und daß die dadurch auf die Oberseite (8) der Halteplatte (1) geformten Lochungsränder Hinterschneidungen zum Aufnehmen der Schmelze der angeschmolzenen Kunststoffborsten (4) bilden und ganz oder teilweise von dieser Schmelze umschlossen sind.

## Claims

1. A process for the production of bristle fields (5) for brushes, wherein bundles (3) of plastic bristles (4) are inserted into holes (2) in a holding plate (1) and the ends (7) remote from their eventual free working ends (6) are melted together and thereby fixed to the holding plate (1), wherein projections (9) are provided on the surface (8) of the holding plate (1) which is remote from the free working ends (6) of the bristles (4), **characterised in that** the holding plate (1) with its projections (9) is produced from a plastic which has a higher melting temperature than the plastic of the plastic bristles (4), that the projections (9) are formed with undercuts (10), that previously or thereafter the bristles (4) are inserted in these holes (2) with an overlap which projects in the area of the projections (9) or the undercuts (10) with regard to the holding plate (1), that the bristles (4) are heated in the area of the projections (9) or the undercuts (10) in such a way that a melt and/or a plastic mass results from the plastic of the bristles (4) which partially or completely fills the undercuts, and that a form-lock between the bristles (4) or bundles of bristles (3) and the undercuts (10) of the holding plate (1) results from the solidified mass of the plastic of the bristles (4).

2. A process according to claim 1, **characterised in that** the holding plate (1) is produced with holes (2) for the bristle bundles by means of injection moulding, wherein projections (9), especially pin-like, bar-shaped, cruciform in cross-section and/or polygonal and/or annular, for example circular or polygonally-annular projections (9) are formed onto intermediate webs (2a) and intermediate spaces between the holes (2) on the top side or the rear side (8), and that these projections (9) have heads formed upon them, especially under the effect of heat, so that a head, an expansion or a similar projection (11) is formed on the end remote from the holding plate (1) which exceeds the cross-section.

3. A process according to claim 1 or 2, **characterised in that** the cross-section of the projections (9) is selected with smaller dimensions, at least in part, than the spacing of the holes (2) of the holding plate (1).

4. A process for the production of bristle fields (5) for brushes, wherein bundles (3) of plastic bristles (4) are inserted into holes (2) in a holding plate (1) and the ends (7) remote from their eventual free working ends (6) are melted together and thereby fixed to the holding plate (1), wherein projections (9) are provided on the surface (8) of the holding plate (1) which is remote from the free working ends (6) of the bristles (4), **characterised in that** the holding plate (1) with its projections (9) is produced from metal or metal plate, for example by stamping, and that the holes are punched from the side on which the bristles project in their position of use in such a way that the hole edges project on the upper side and point away, at least in some areas, from the respective hole, forming an undercut, that previously or thereafter the bristles (4) are inserted in these holes (2) with an overlap which projects in the area of the projections (9) or the undercuts (10) with regard to the holding plate (1), that the bristles (4) are heated in the area of the projections (9) or the undercuts (10) in such a way that a melt and/or a plastic mass results from the plastic of the bristles (4) which partially or completely fills the undercuts, and that a form-lock between the bristles (4) or bundles of bristles (3) and the undercuts (10) of the holding plate (1) results from the solidified mass of the plastic of the bristles (4).

5. A process according to one of claims 1 to 3, **characterised in that** the bundles of bristles (4) are firstly inserted in the holes (2) of the holding plate (1) and are filled, the projections (9) which overlap the upper side (8) of the holding plate (1) are then melted or have heads formed thereon by the effect of heat and that then the holding ends (7) of the bristles (4) which extend beyond the upper side of the holding plate and the headed projections, or which at least extend into the area of these projections (9), are melted.

6. A process according to one of claims 1 to 3 or 5, **characterised in that** when forming heads on the projections (9) with the heating or melting tool (14, 15), a pressure is simultaneously exerted.

7. A process according to one of claims 1 to 3 or 6, **characterised in that** the projections (9) and the overlap of the bristles (4) which projects into their area is substantially simultaneously heated.

8. A bristle field (5) with a holding plate (1) and bundles (3) of plastic bristles (4) which project from this, produced in accordance with the process according to one of claims 1 to 3 or 5 to 7, **characterised in that** the holding plate (1) has projections (9) which project on its upper side (8), remote from the projecting bristles (4), with undercuts (10) and expansions (11) which form these, and cross-section reductions disposed below these, that the holding plate (1) comprises a plastic which has a higher melting temperature than the plastic of the plastic bristles (4), and that the holding ends (7) of the plastic bristles (4) engaging through the holding plate (1) are melted together in the area of the undercuts (10) in such a way that the melted part of the bristle bundles (3) partially or completely fills the undercuts (10) and the intermediate spaces between the bristles (4) and between the bristles (4) and the edges of the holes (2).

9. A bristle field according to claim 8, **characterised in that** the melted ends (7) of the bundles (3) of plastic bristles (4) surround the projections (9) which are provided with undercuts (10) and expansions (11) in the area of the undercuts (10) and projections (9) and the expansions (11) are embedded in the melted part of the bristle bundles (3).

10. A bristle field according to claim 8 or 9, **characterised in that** the melted part of the bristle bundles (3) projects beyond the projections (9) which are provided with expansions (11) and undercuts (10) on the upper side (8) of the holding plate (1) and that the melted area of a bristle bundle (3) is also melted together with the melted area or areas of the adjacent bundle or bundles.

11. A bristle field with a holding plate (1) of metal or metal plate with holes (2) for accepting the bundle (3) or bundles of bristles (4), produced in accordance with the process according to claim 4,
**characterised in that** the holes (2) are impressed and stamped out from the side on which the bristles (4) project with their working ends (7), and that the hole edges formed in this way on the upper side (8) of the holding plate (1) form undercuts for accepting the melt of the melted plastic bristles (4) and are partially or completely enclosed by this melt.

## Revendications

1. Procédé de production de zones de filaments (5) pour des brosses, des touffes (3) de filaments en plastique (4) étant insérées dans des perçages (2) d'une plaque support (1) et les extrémités (7) détournées de leurs extrémités de travail (6) libres ultérieures étant fondues ensemble entre elles et ainsi fixées à la plaque support (1), des avancées (9) étant prévues sur la plaque support (1) sur sa surface (8) détournée des extrémités de travail libres (6) des filaments (4), **caractérisé en ce que** la plaque support (1) avec ses avancées (9) est fabriquée dans une matière plastique qui a une température de fusion plus élevée que le plastique des filaments en plastique (4), **en ce que** les avancées (9) sont formées avec des contre-dépouilles (10), **en ce que** les filaments (4) sont insérés avant ou après dans ces perçages (2) avec une projection s'étendant dans la partie des avancées (9) ou des contre-dépouilles (10) par rapport à la plaque support (1), **en ce que** les filaments (4) dans la partie des avancées (9) ou des contre-dépouilles (10) sont chauffés de telle sorte qu'on obtient une masse fondue remplissant entièrement ou en partie les contre-dépouilles et/ou une masse plastique faite du plastique des filaments (4), et **en ce que** du fait de la masse se solidifiant ensuite du plastique des filaments (4), une conjonction de forme est formée entre les filaments (4) ou les touffes de filaments (3) et les contre-dépouilles (10) de la plaque support (1).

2. Procédé selon la revendication 1, **caractérisé en ce que** la plaque support (1) avec des perçages (2) pour les touffes de filaments est fabriquée par un procédé de moulage par injection, des avancées (9), notamment en forme de tige, de baguette, de section croisée et/ou polygonale et/ou annulaire, par exemple de forme d'anneau de cercle ou polygonale annulaire, étant formées sur les nervures intermédiaires (2a) et les espaces intermédiaires entre les perçages (2) sur le côté supérieur ou le verso (8), et ces avancées (9) étant ensuite refoulées, notamment sous l'effet de la chaleur, de sorte que sur leur extrémité détournée de la plaque support (1) sont formés une tête dépassant sa section, un évasement (1) ou une projection similaire.

3. Procédé selon la revendication 1 ou 2, **caractérisé en ce que** la section des avancées (9) est sélectionnée au moins en partie avec une dimension plus petite que l'écart des perçages (2) de la plaque support (1).

4. Procédé de production de zones de filaments (5) pour des brosses, des touffes (3) de filaments en plastique (4) étant insérées dans des perçages (2) d'une plaque support (1) et les extrémités (7) détournées de leurs extrémités de travail (6) libres ultérieures étant fondues ensemble entre elles et ainsi fixées à la plaque support (1), des avancées (9) étant prévues sur la plaque support (1) sur sa surface (8) détournée des extrémités de travail libres (6) des filaments (4), **caractérisé en ce que** la plaque support (1) est fabriquée, par exemple découpée à la matrice, en métal ou en tôle métallique, et **en ce que** du côté sur lequel les filaments dépassent en position d'utilisation, les perçages sont pressés de telle sorte que les bords des perçages dépassent sur le côté supérieur et partent au moins en partie du perçage respectif formant une contre-dépouille, **en ce que** les filaments (4) sont insérés avant ou après dans ces perçages (2) avec une projection s'étendant dans la partie des avancées (9) ou des contre-dépouilles (10) par rapport à la plaque support (1), **en ce que** les filaments (4) dans la partie des avancées (9) ou des contre-dépouilles (10) sont chauffés de telle sorte qu'on obtient une masse fondue remplissant entièrement ou en partie les contre-dépouilles et/ou une masse plastique faite du plastique des filaments (4), et **en ce que** du fait de la masse se solidifiant ensuite du plastique des filaments (4), une conjonction de forme est formée entre les filaments (4) ou les touffes de filaments (3) et les contre-dépouilles (10) de la plaque support (1)

5. Procédé selon l'une des revendications 1 à 3, **caractérisé en ce que** les touffes de filaments (4) sont insérées d'abord dans les perçages (2) de la plaque support (1) et remplies, **en ce qu**'ensuite les avancées (9) dépassant sur le côté supérieur (8) de la plaque support (1) sont fondues ou refoulées sous l'effet de la chaleur et qu'ensuite les extrémités support (7) des filaments (4) dépassant au-dessus du côté supérieur de la plaque support et des avancées refoulées ou s'étendant au moins jusque dans la partie de ces avancées (9) sont fondues.

6. Procédé selon l'une des revendications 1 à 3 ou 5, **caractérisé en ce que** lors du refoulement des avancées (9), une pression est exercée simultanément avec l'outil de chauffe ou de fusion (14, 15).

7. Procédé selon l'une des revendications 1 à 3 ou 6, **caractérisé en ce que** les avancées (9) et la projection des filaments (4) s'étendant dans leur partie sont chauffées essentiellement en même temps.

8. Zone de filaments (5) avec une plaque support (1) et des touffes (3), dépassant par rapport à celle-ci, de filaments (4) en plastique pour une brosse, produite d'après le procédé selon l'une des revendications 1 à 3 ou 5 à 7, **caractérisée en ce que** la plaque support (1) présente, sur son côté supérieur (8) détourné des filaments (4) qui dépassent, des avancées (9) s'éloignant avec des contre-dépouilles (10) et des évasements (11) formant celles-ci, ainsi que des étranglements se trouvant en dessous, **en ce que** la plaque support (1) avec ses avancées (9) est composée d'un plastique qui a une température de fusion plus élevée que le plastique des filaments en plastique (4), et **en ce que** les extrémités supports (7) des filaments en plastique (4) traversant la plaque support (1) sont fondues ensemble entre elles dans la partie des contre-dépouilles (10) de telle sorte que la partie fondue des touffes de filaments (3) remplit les contre-dépouilles (10) entièrement ou en partie et les espaces intermédiaires entre les filaments (4) et entre les filaments (4) et les bords des perçages (2).

9. Zone de filaments selon la revendication 8, **caractérisée en ce que** les extrémités (7) fondues des touffes (3) des filaments en plastique (4) entourent les avancées (9) munies de contre-dépouilles (10) et d'évasements (11) dans la partie des contre-dépouilles (10) et des avancées (9), et les évasements (11) sont insérés dans la partie fondue des touffes de filaments (3).

10. Zone de filaments selon la revendication 8 ou 9, **caractérisée en ce que** la partie fondue des touffes de filaments (3) dépasse des avancées (9) munies d'évasements (11) et de contre-dépouilles (10) sur le côté supérieur (8) de la plaque support (1), et **en ce que** la partie fondue d'une touffe de filaments (3) est fondue ensemble avec la ou les partie(s) fondue(s) ensemble de la ou des touffes adjacentes.

11. Zone de filaments avec une plaque support (1) en métal ou en tôle avec des perçages (2) pour loger les touffes (3) ou des faisceaux de filaments (4), produite d'après le procédé selon la revendication 4, **caractérisée en ce que** les perçages (2) sont pressés et poussées au travers depuis le côté sur lequel les filaments (4) dépassent avec leurs extrémités de travail (7), et **en ce que** les bords de perçages formés sur le côté supérieur (8) de la plaque support (1) forment des contre-dépouilles pour loger la masse fondue des filaments en plastique (4) fondus et sont entourés entièrement ou en partie de cette masse fondue.
